# EUROPÄISCHE PATENTSCHRIFT

(11) **EP 0 283 468 B1**
(45) Veröffentlichungstag und Bekanntmachung des Hinweises auf die Patenterteilung: **09.01.1991**
(21) Anmeldenummer: 88890058.6
(22) Anmeldetag: 16.03.1988
(51) Int. Cl.: A47G 23/04

(54) **Teller oder Tasse zum Warmhalten oder Kühlen von Speisen oder Getränken**
Plate or cup for keeping warm or cooling food or beverages
Assiette ou tasse pour maintenir chauds ou refroidir des aliments ou des boissons

(30) Priorität: 16.03.1987 AT 620/87
(43) Veröffentlichungstag der Anmeldung: 21.09.1988
(73) Patentinhaber: Nadolph, Bruno, A-9581 Ledenitzen (Kärnten) (AT); Bücking, René, W-7100 Heilbronn (DE)
(72) Erfinder: Nadolph, Bruno, A-9581 Ledenitzen (Kärnten) (AT); Bücking, René, W-7100 Heilbronn (DE)
(74) Vertreter: Beer, Manfred, Dipl.-Ing.

(56) Entgegenhaltungen:
- AT-B- 331 442
- CH-A- 459 500
- DE-A- 3 523 916
- DE-C- 294 554
- US-A- 2 830 576

## Beschreibung

Die Erfindung betrifft einen Teller oder eine Tasse zum Warm- oder Kühlhalten von Speisen oder Getränken mit einem daran anliegend lösbar verbundenen Körper, der wenigstens teilweise aus einem Werkstoff mit Wärmespeichervermögen besteht, wobei an der Unterseite des Körpers eine Wärmeisolationsschicht vorgesehen ist, wobei der mit dem Teller oder der Tasse verbundene Körper als Scheibe ausgebildet und an der Unterseite des Tellers oder der Tasse anliegend durch magnetische Kräfte gehalten ist, und wobei Magnete vorzugsweise im Bereich des Außenrandes des Körpers in diesen eingesetzt sind.

Es ist bekannt, Teller u.dgl. Geschirr vorzuwärmen, bevor eine Speise oder ein Getränk eingefüllt werden, damit es während des Verzehrs nicht zu rasch auskühlt. Ein Nachteil dieser bekannten Maßnahme ist es, daß die Teller nach dem Aufwärmen so heiß sind, daß sie nur schwierig mit den Händen erfaßt werden können und sich das Bedienungspersonal oder der Gast am Teller die Finger verbrennen kann. Auch ist es für die in dem Geschirr aufgenommenen Speisen oft nicht vorteilhaft, wenn diese anfangs mit zu heißem Geschirr in Berührung kommen. Zur Zeit ist es unmöglich, einen richtig temperierten Teller zu servieren, der die Temperatur über die gesamte Dauer des Verzehren der Speisen hält.

Daneben ist es bekannt, in besonderen Geräten aufgewärmte Warmhalteplatten oder aber an dks elektrische Lichtnetz anschließbare Warmhalteplatten zu verwenden, auf welche Schüsseln u.dgl., in welchen Speisen auf dem Tisch serviert werden, gestellt werden können, um diese warm zu halten. Auch bei diesen Warmhalteplatten besteht die Gefahr, daß man sich an ihnen die Finger verbrennt, wobei überdies das Problem des Warmhaltens der Teller, von welchen gegessen wird, nicht gelöst ist.

Es sind daher schon verschiedene Vorschläge gemacht worden, um dieses Problem zu lösen.

Die US-A-3 970 068 betrifft einen Nahrungsmittelbehälter, in dem das in ihm enthaltene Nahrungsmittel oder Getränkt erwärmt oder gekühlt werden kann. Zur Erwärmung oder Kühlung wird eine exotherme bzw. endotherme Reaktion verwendet wozu der aus der US-A-3 970 068 bekannte Behälter drei voneinander getrennte Räume aufweist, wobei die Räume, in welchen die miteinander endotherm bzw. exotherm reagierenden Stoffe zunächst voneinander getrennt sind und bei Bedarf miteinander verbunden werden können. Beispielsweise ist eine Nadel vorgesehen, mit der eine Trennwand des Raumes, in dem ein flüssiger Reaktionspartner enthalten ist, durchstoßen werden kann.

Aus der GB-A-180 056 ist ein Warmhalteteller bekannt, an dessen Unterseite über federnde Haken ein schüsselartiger Teil befestigt werden kann, wobei im Raum zwischen dem Teller und dem schüsselartigen Teil erhitztes Wasser vorgesehen ist.

Eine ähnliche Anordnung zeigt die DE-A-207 335 mit der Ausnahme, daß der an der Unterseite des Tellers vorgesehene Behälter für warmes Wasser am Teller nicht mittels Federhaken, sondern mittels Schanppverschlüssen befestigt wird.

Die in der DE-A-232 632 beschreibene Vorrichtung zum Erwärmen und Warmhalten von Tellern, Schüsseln od. dgl., umfaßt eine Metallplatte, die seitlich und an ihrer Unterseite mit einem aus Asbest bestehenden Isoliermantel versehen ist. Diese Anordnung aus Metallplatte und Isoliermantel wird in eine an der Unterseite des Tellers bzw. der Schüssel vorgesehen Öffnung hineingepreßt. Irgendwelche zusätzlichenMaßnahmen, die Metallplatte und ihre Asbestisolierung festzuhalten, sind nicht geoffenbart.

Die CH-A-374 812 beschreibt einen Untersatz für Teller od.dgl., auf dem Teller od.dgl. aufgestellt werden können. Im Untersatz ist eine Scheibe aus Metall, beispielsweise Aluminium aufgenommen, die erwärmt wird und ihre Wärme an den Teller abgibt. Dabei kann nocht vorgesehen sein, daß zwischen der Scheibe und dem Teller ein Stahlwollekissen oder ein Asbestkissen mit Metallfedereinlagen angeordnet wird. Igendwelche Maßnahmen, den die erwärmte Metallplatte aufnehmenden Teil mit dem Teller zu verbinden, sind in der CH-A-374812 nicht geoffenbart, vielmehr soll zunächst die erwärmte Metallplatte in ihrer Halterung auf den Tisch vor den Gast abgestellt werden, erst dann wird der Teller darübergestellt (siehe CH-A-374812, Zeilen 56-59).

Aus der AT-B-331 442 ist eine Platte bekannt, die über Magnetkräfte an der Unterseite eines Teiles od.dgl. befestigt werden kann. In dieser Platte sind Ringe aus Metall eingelassen. Die Platte selbst besteht aus einem Isolationsmaterial. Durch diese Ausbildung ergibt sich der Nachteil, daß beim Aufwärmen der Metallringe auch der Isolationskörper erwärmt wird, so daß er seine eigentliche Funktion nicht mehr erfüllen kann.

Ein Untersetzer für Geschirr, der über Magnetkräft am Geschirr festgelegt werden kann, ist aus der DE-A-3 506 280 bekannt. Dieser Untersetzer dient dazu, die Wärmeabstrahlung von Geschirr auf eine Standfläche (Tisch od.dgl.) zu verhindern und nicht dazu, Speisen oder Getränke in einem Behältnis warm oder kühl zu halten.

Der Erfindung liegt die Aufgabe zugrunde, die geschilderten Nachteile zu vermeiden und einen Teller oder eine Tasse für Speisen oder Getränke anzugeben, in dem Speisen oder Getränke gleichmäßig und ohne Temperaturspitzen, sowie über einen längeren Zeitraum warmgehalten oder gekühlt werden können.

Erfindungsgemäß wird diese Aufgabe dadurch gelöst, daß der Körper aus Werkstoff mit Wärmespeichervermögen besteht und als Platte ausgebildet ist, daß der Körper über die Magnete an einer an der Unterseite des Tellers oder der Tasse befestigten Folie aus magnetisch leitfähigem Werkstoff haftet, daß die am Körper aus Werkstoff mit Wärmspeichervermögen an seiner vom Teller oder von der Tasse abgekehrten Fläche angeordnete Verkleidung aus Wärmeisolationswerkstoff abnehmbar ist und daß die Verkleidung aus Wärmeisolationswerkstoff an ihrer dem Körper zugekehrten Seite einen Belag oder eine Scheibe aus weichmagnetischem Werkstoff aufweist und am Körper durch vom wenigstens einen im Körper eingesetzten Magnet am Körper gehalten ist.

Bei der erfindungsgemäßen Vorrichtung ist die Befestigung auf einfache Art und Weise möglich, wobei der Körper aus Werkstoff und Wärmespeichervermögen (z.B. ein keramischer Werkstoff) selbst nicht mit den Händen erfaßt werden braucht. Da die Verkleidung aus Wärmeisolationswerkstoff abnehmbar ist, kann diese beim Anwärmen oder Abkühlen des Körpers aus Werkstoff mit Wärmespeichervermögen von diesem abgenommen werden und wird so anders als z.B. bei der AT-B8331442, die isolierende, beim Anwärmen oder Abkühlen nicht miterwärmt bzw. abgekühlt.

Die Erfindung bietet den Vorteil, daß der mit dem Behältnis verbundene Körper aufgewärmt oder gekühlt und unmittelbar vor Gebrauch des Behältnisses mit diesem verbunden werden kann, so daß das warmzuhaltende oder zu kühlende Gut (Speise oder Getränk) im Behältnis über die benötigte Zeit (Zeit des Verzehrs) gebrauchswarm oder -kühl bleibt.

Das Problem bei den bekannten Vorschlägen sind manchmal nicht nur die eventuell zu heißen Teller beim Servieren (Finger verbrennen, unrationeller Service, da nur zwei bis drei, anstatt vier bis fünf Teller getragen werden können), sodern auch, daß sich Eiweiß ins Porzellan brennt. Dadurch verschmutzt das Porzellan. Meistens sind auch die Teller zu kalt, weil eine richtige Temperierung der Teller während des Geschäftes mit bisher bekannten Erwärmungsvorrichtungen so gut wie nicht durchführbar ist.

Auch wenn ein Teller sorgfältig vorgewärmt wurde, damit man sich die Finger nicht verbrennt, ist die Zeitspanne vom Anrichten der Speise auf dem Teller bis zum Servieren dieses Tellers einfach zu lang, um dann beim Essen überhaupt noch die richtige Temperatur zu haben. Und wenn auch noch im Freien serviert wird, ist es mit einem richtig warmen Essen vorbei. Hingegen sind beim erfindungsgemäßen System Handhabung keine arbeitsaufwendigen Handgriffe notwendig. Im Gegenteil, der Koch kann den normal temperierten Teller in unmittelbarer Nähe des Koch- oder Anrichteplatzes oder -plätzen plazieren und die Speise anrichten und spart sich somit schon Zeit und Weg zu den gebräuchlichen Warmhalteschränken u.dgl.

Es genügt beispielsweise, den Teller an eine z.B. vormarkierte Stelle eines Gerätes zum Erwärmen oder Kühlen der wärmespeichernden Körper abzustellen, wo dieser automatisch am Teller anhaftet. Das Servierpersonal nimmt dann den Teller, stellt ihn auf eine vormarkierte Stelle, wo die Isolation vorzugsweise automatisch angebracht wird. Somit entsteht weder für Küche noch für Service ein Mehrafuwand, im Gegenteil, die Arbeitsweise ist küchentechnisch rationeller. Das Servierpersonal braucht keinen Schutz zum Tragen zu heißer Teller, braucht sich nicht mit Tischrechauds herumzuplagen und es gibt keine Reklamationen mehr über zu kalte Teller. Meistens ist es in der Praxis auch so, daß die fertig angerichteten Teller nie sofort zum Tisch getragen werden.

Beim erfindungsgemäßen System bekommen die Teller gerade zu diesem Zeitpunkt die richtige Essenstemperatur.

Der mit dem Teller oder der Tasse zu verbindende Körper kann seiner Form nach der Form des Tellers oder der Tasse mit dem (der) er zu verbinden ist, angepaßt werden. In der Regel wird er die Form einer Scheibe besitzen, die von unten am Teller oder der Tasse befestigt wird. Die Befestigung an der Unterseite des Tellers oder der Tasse hat auch den Vorteil, daß der Körper aus wärmespeichendem Werkstoff in der üblichen nach unten offenen Vertiefung des Tellers oder der Tasse aufgenommen ist und so mit der Tischwäsche oder der Tischplatte nicht unmittelbar in Berührung kommt.

Auf diese Weise wird die Wärme vom Körper zunächst unmittelbar auf den Teller oder die Tasse und von diesem dann, also indirekt auf das warmzuhaltende Gut übertragen oder umgekehrt beim Kühlhalten von Speisen oder Getränken.

Die erfindungsgemäße Befestigung des wärmespeichernden oder Wärme aufnehmenden Körpers am Teller oder an der Tasse erlaußt eine rasche und einfache Befestigung bzw. Abnahme des Körpers.

Der vom Teller oder der Tasse abgenommene Körper aus wärmespeicherndem Werkstoff kann auf beliebige Art und Weise aufgewärmt oder gekühlt werden. Beispielsweise kann die Erwärmung in einem Mikrowellengerät mit Hilfe einer Infrarotquelle, einem Dampf- oder Warmwassererhitzer oder auch auf oder in einem gewonnlichen Ofen oder Herd erfolgen. Im Prinzip ist es auch möglich, in den wärmespeichernden Körper eine elektrische Heizleitung einzulegen und diesen elektrisch direkt zu erwärmen. Schließlich ist auch eine chemotechnische Erwärmung (d.h. exotherme Reaktion von mindestens zwei chemischen Stoffen innerhalb oder außerhalb des Körpers, z.B. Chemoeinsatz in der Platte) möglich. Durch eine endotherme Reaktion ist sinngemäß auch eine Kühlung möglich. Die Kühlung des Körpers mit Wärmespeichervermögen kann auch in Kühlschränken oder anderen kühlenden Aggregaten erfolgen.

In den angeschlossenen Zeichnungen sind schematisch und im Schnitt zwei Ausführungsbeispiele gezeigt.

Bei der in Fig. 1 wiedergegebenen Ausführungsform ist der Unterseite eines Tellers 1, mit diesem fest verbunden eine z.B. selbstklebend ausgerüstete Stahl- oder Weicheisenfolie 2 vorgesehen. Unter dr Folie 2 ist ein als Platte ausgebildeter Körper 5 vorgesehen, der aus einem Werkstoff mit erhöhtem Wärmespeichervermögen, z.B. Keramik, gebildet ist. Im Körper 5 ist wenigstens ein Magnet (im Ausführungsbeispiel zwei Magnete) 4 eingesetzt, über den der Körper 5 flächig an der Folie 2 anliegende, mit dem Teller 1 verbunden werden kann. Die Zahl der im Körper 5 vorgesehenen Magnete 4 richtet sich nach der Größe des Körpers 5.

Aus Fig. 1 ist noch ersichtlich, daß die vom Teller 1 abgekehrten Flächen des plattenförmigen Körpers 5 mit einer abnehmbaren, wärmeisolierenden Verkleidung 3 versehen sind. Durch die Verkleidung 3 wird gewährleistet, daß die Wärme aus dem Körper 5 in erster Linie zum Teller 1 gelangt und nicht nach unten, d.h. ungenützt abgestrahlt bzw. angeleitet wird (oder umgekehrt Wärme aus der Umgebung aufgenommen wird).

Als Werkstoff für die Platte 5 kommen in erster Linie keramische Werkstoffe, beispielsweise Ton, jedoch auch Metall, in Frage. Die Isolierung 3 besteht beispielsweise aus einem wärmeisolierenden Kunststoff.

Es ist ersichtlich, daß der bei erfindungsgemäßen Vorrichtung der Körper 5 leicht vorgewärmt (oder abgekühlt) und dann einfach mit dem Teller 1 verbunden werden kann. Weiters ist ersichtlich, daß die erfindungsgemäße Anordnung des Körpers 5 den normalen Gebrauch des Tellers 1 nicht behindert, da dieser, wie üblich auf einen Tisch gestellt werden kann, wobei der Körper bei genügend hohem Rand des Tellers 1 nicht unmittelbar mit der Tischwäsche oder der Tischplatte in Berührung kommt. Ein weiterer Vorteil ergibt sich daraus, daß keine Energieversorung am Tisch oder einen besonderer Platzbedarf am Einsatzort (Tisch) nötig ist.

Die Erfindung ist besonders für die Gastronomie geeignet, um Speisen während des Verzehrs warm zu halten. Sie stört weder den Gast noch das Bedienungspersonal, da sie unter dem Teller 1 vorgesehen ist und mit diesem während des Gebrauchs eine Einheit bildet.

Zur Reinigung des Geschirrs kann der Körper 5 vom Teller 1 ohne weiters wieder abgenommen werden und für einen erneuten Gebrauch vorgewärmt werden.

Bei der Erfindung braucht das Geschirr nicht mehr vorgewärmt werden, so daß keine Gefahr besteht, daß man sich an übermäßig vorgewärmten Geschirr verbrennt.

Ein Vorteil der Erfindung ist noch darin zu sehen, daß die vom Körper aus wärmespeichernden Werkstoff abgegebene Wärme mit einer gewissen Verzögerung wirksam wird, die dadurch bedingt ist, daß es eine Zeit dauert, bis die Wärme durch den Boden des Tellers 1, in dem die Speisen aufgenommen sind, dringt. Auf diese Weise wird der vorteilhafte Effekt erzielt, daß den Speisen im Teller 1 erst Wärme zugeführt wird, wenn sie abzukühlen drohen. Somit ist eine übermäßige Erhitzung der Speisen am Beginn ohne aufwendige Maßnahmen wirksam verhindert.

Der Körper 5 kann auch mittels eines eingebauten Peltierelementes erwärmt werden. Dies hat den Vorteil, daß der Körper 5 auf einer Seite erwärmt und gleichzeitig auf der anderen Seite gekühlt wird, so daß der Körper 5 auf der dem Tisch zugewandten Unterseite nie zu heiß werden kann. Wenn ein mit einem Peltierelement ausgerüsteter Körper 5 umgedreht und so am Teller 1 befestigt wird, dann dient er zum Kühlen. Das Peltierelement kann einfach an eine entsprechend ausgelegte Stromversorgung angeschlossen werden.

In Abänderung der in Figur 1 gezeigten Ausführungsform kann die Isolierung 3 auch größer sein und wie in Figur 2 angedeutet, den an der Unterseite des Tellers 1 vorgesehen Ringwulst 6 übergreifen. Figur 2 zeigt auch eine Ausführungsform mit nur einem Magnet 4 im Körper 5. In diesem Fall kann die Folie 2 wie gezeigt, auch kleiner sein.

Die Isolierung 3 kann am Körper 5, z.B. auch durch die vom Magnet 4 ausgeübten Magnetkräfte gehalten werden, wozu sie z.B. an ihrer Innenseite mit einem Belag aus weichmagnetischem Werkstoff versehen ist, oder eine Scheibe aus weichmagnetischem Werkstoff trägt, die im Bereich des oder der Magnete 4 angeordnet ist.

## Patentansprüche

1. Teller oder Tasse (1) zum Warm- oder Kühlhalten von Speisen oder Getränken mit einem daran anliegend lösbar verbundenen Körper (5), der wenigstens teilweise aus einem Werkstoff mit Wärmespeichervermögen besteht, wobei an der Unterseite des Körpers (5) eine Wärmeisolationsschicht (3) vorgesehen ist, wobei der mit dem Teller oder der Tasse (1) verbundene Körper (5) als Scheibe ausgebildet und an der Unterseite des Tellers oder der Tasse (1) anliegend durch magnetische Kräfte gehalten ist, und wobei Magnete (4) vorzugsweise im Bereich des Außenrandes des Körpers (5) in diesen eingesetzt sind, dadurch gekennzeichnet, daß der Körper (5) aus Werkstoff mit Wärmespeichervermögen besteht und als Platte ausgebildet ist, daß der Körper (5) über die Magnete (4) an einer an der Unterseite des Tellers oder der Tasse (1) befestigten Folie (2) aus magnetisch leitfähigem Werkstoff haftet, daß die am Körper (5) aus Werkstoff mit Wärmespeichervermögen an seiner vom Teller oder von der Tasse (1) abgekehrten Fläche angeordnete Verkleidung (3) aus Wärmeisolationswerkstoff abnehmbar ist und daß die Verkleidung (3) aus Wärmeisolationswerkstoff an ihrere dem Körper (5) zugekehrten Seite einen Belag oder eine Scheibe aus weichmagnetischem Werkstoff aufweist und am Körper (5) durch vom wenigstens einem im Körper (5) eingesetzten Magnet (4) am Körper (5) gehalten ist.

2. Teller oder Tasse nach Anspruch 1, dadurch gekennzeichnet, daß die Verkleidung (3) aus Wärmeisolationswerkstoff größer als der Körper (5) ist und mit ihrem Außenrand einen an der Unterseite des Behältnisses (1) vorgesehenen Ringwulst (6) übergreift.

3. Teller oder Tasse nach Anspruch 2, dadurch gekennzeichnet, daß der Außenrand der Verkleidung (3) aus Wärmeisolationswerkstoff an der Außenseite des Ringwulstes (4) anliegt.

4. Teller oder Tasse nach Anspruch 1, dadurch gekennzeichnet, daß im Körper (5) wenigstens ein Peltierelement angeordnet ist, dessen warme Stelle(n) der einen Fläche und dessen kalte Stelle(n) der gegenüberliegenden Fläche des Körpers (5) zugeordnet ist.

5. Teller oder Tasse nach Anspruch 1, dadurch gekennzeichnet, daß der Körper (5) durch Ablauf einer exothermen bzw. endothermen Reaktion erwärmbar bzw. kühlbar ist.

## Revendications

1. Assiette ou tasse (1) pour maintenir chaud ou froid des aliments ou des boissons, comprenant un corps (5) qui est appliqué de manière amovible contre l'assiette ou la tasse et qui est constitué au moins partiellement par un matériau pouvant emmagasiner la chaleur, une couche d'isolation thermique (3) étant prévue sur la face inférieure du corps (5) le corps (5) relié à l'assiette ou la tasse (1) étant réalisé sous forme de disque et étant maintenu en application contre la face inférieure de l'assiette ou de la tasse (5) par des forces magnétiques, et des aimants (4) étant insérés dans le corps (5), de préférence dans la zone du bord extérieur de celui-ci, caractérisée par le fait que le corps (5) est constitué par un matériau pouvant emmagasiner la chaleur et est réalisé sous forme de plaque, que le corps (5) adhère, par l'intermédiaire des aimants (4), à une feuille (2) en matériau magnétiquement conducteur, fixée sur la face inférieure de l'assiette ou de la tasse (1), que le revêtement (3) en matériau d'isolation thermique, disposé sur le corps (5) en matériau pouvant emmagasiner la chaleur, sur sa face éloignée de l'assiette ou de la tasse (1), est amovible et que le revêtement (3) en matériau d'isolation thermique présente, sur sa face tournée vers le corps (5), une couche ou un disque en matériau magnétique doux et est maintenu contre le corps (5) par au moins un aimant (4) inséré dans le corps (5).

2. Assiette ou tasse selon la revendication 1, caractérisée par le fait que le revêtement (3) en matériau d'isolation thermique est plus grand que le corps (5) et empiète avec son bord extérieur sur un bourrelet annulaire (6) prévu sur la face inférieure du récipient (1).

3. Assiette ou tasse selon la revendication 2, caractérisée par le fait que le bord extérieur du revêtement (3) en matériau d'isolation thermique est appliqué contre le côté extérieur du bourrelet annulaire (4).

4. Assiette ou tasse selon la revendication 1, caractérisée par le fait que dans le corps (5) est disposé au moins un élément Peltier dont le(s) point(s) chaud(s) est(sont) associé(s) a une face du corps (5) et le(s) point(s) froid(s) est(sont) associé(s) à la face opposée du corps.

5. Assiette ou tasse selon la revendication 1, caractérisée parile fait que le corps (5) peut être chauffé ou refroidi par déroulement d'une réaction exothermique ou endothermique.

## Claims

1. Plate or cup (1) for keeping food or drinks hot or cold, with a releasably attached body (5) lying thereon, which consists at least partially of a material with heat-storing capacity, wherein a heat-insulating layer (3) is provided on the underside of the body (5), wherein the body (5) attached to the plate or the cup (1) is formed as a disc and is held in contact with the underside of the plate or the cup (1) by magnetic force, and wherein magnets (4) are set in the body (5), preferably in the region of the outer margin of the same, characterized in that the body (5) consists of material with heat-storing capacity and is formed as a plate, in that the body (5) adheres through the magnets (4) to a foil (2) of magnetically conductive material fixed on the underside of the plate or the cup (1), in that the cladding (3) of heat-insulating material arranged on the body (5) of material with heat-storing capacity on its surface remote from the plate or the cup (1) is removable and in that the cladding (3) of heat-insulating material has a layer or a disc of soft magnetic material on its side facing the body (5) and is retained on the body (5) by at least one magnet (4) set in the body (5).

2. Plate or cup according to Claim 1, characterized in that the cladding (3) of heat-insulating material is larger than the body (5) and engages over an annular bead (6) provided on the underside of the container (1).

3. Plate or cup according to Claim 2, characterized in that the outer margin of the cladding (3) of heat-insulating material bears on the outer side of the annular bead (6).

4. Plate or cup according to Claim 1, characterized in that at least one Peltier element is arranged in the body (5), the hot junction(s) of which are associated with one surface and the cold junction(s) of which are associated with the opposite surface of the body (5).

5. Plate or cup according to Claim 1, characterized in that the body (5) can be heated or cooled by performance of an exothermic or endothermic reaction.
